# EUROPÄISCHE PATENTSCHRIFT

(11) **EP 3 005 908 B1**
(45) Veröffentlichungstag und Bekanntmachung des Hinweises auf die Patenterteilung: **13.12.2017**
(21) Anmeldenummer: 15002810.8
(22) Anmeldetag: 01.10.2015
(51) Int. Cl.: A47F 9/04, B65G 21/14, G07F 11/58

(54) **BEIDSEITIG BEDIENBARER WARENAUTOMAT**
GOODS VENDING MACHINE OPERABLE ON BOTH SIDES
AUTOMATE DE MARCHANDISE A COMMANDE BI-FACE

(30) Priorität: 06.10.2014 DE 102014114422
(43) Veröffentlichungstag der Anmeldung: 13.04.2016
(73) Patentinhaber: Harting Systems GmbH, 32339 Espelkamp (DE)
(72) Erfinder: Willmann, Matthias, DE - 32351 Stemwede (DE)

(56) Entgegenhaltungen:
- DE-A1-102006 024 887
- US-A- 5 755 308
- US-A1- 2002 162 851

## Beschreibung

Die Erfindung geht aus von einem Warenautomaten nach dem Oberbegriff des unabhängigen Anspruchs 1. Die Erfindung bezieht sich weiterhin auf ein System aus zumindest einem Kassentisch und einem Warenautomaten.

Derartige Warenautomaten werden in Warenhäusern oder Supermärkten eingesetzt um einen automatisierten Abverkauf von Waren anbieten zu können. Oft sind solche Warenautomaten auch für diebstahlgefährdete Waren vorgesehen und beispielsweise im Kassenbereich eines Supermarktes angeordnet oder direkt mit dem Kassentisch verbunden.

### Stand der Technik

Die DE 10 2012 107 120 A1 zeigt einen Warenautomaten, der in einem Kassentisch integriert ist. Der Warenautomat hat eine rein mechanische Warenausgabefunktion und weist lediglich einen Warenausgabebereich auf, der aus einzelnen Ausgabefächern besteht, die nur von einer Seite des Warenautomaten zugänglich sind.

In der DE 10 2006 024887 A1 ist eine Selbstbedienungsvorrichtung für die Entnahme von Warenpackungen offenbart, welche einen Schutz für diebstahlgefährdete Waren gewährleistet.

Die US 5 755 308 A offenbart eine Check-Out-Vorrichtung mit einem telekopierbaren Wegnahmeförderer zum Transport der Waren im hinteren Kassenbereich.

Ein System zum Befördern einer ausgewählten Ware zu einem Sammelbehälter in einem Verkaufsautomaten ist in der US 2002/162851 A1 vorgestellt. Hierbei geht es jedoch um den Transport von Waren innerhalb des Warenautomaten bis auf das Warenförderband.

Einen solchen Warenautomaten bzw. dessen Warenausgabebereich von beiden Seiten im Kassenbereich für den Kunden zugänglich zu machen, ist mechanisch nur sehr umständlich zu lösen.

### Aufgabenstellung

Die Aufgabe der Erfindung besteht darin einen bedienerfreundlichen Warenautomaten vorzuschlagen.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Der erfindungsgemäße Warenautomat dient zur Ausgabe einzelner Waren, die von einem Kunden angefordert werden können. Der Warenautomat weist eine Vertikalfördereinrichtung auf, mit welcher die Waren in vertikaler Richtung förderbar sind. In der Regel werden die Waren von einem unten liegenden Warenspeicher nach oben gefördert. Die umgekehrte Vertikalförderrichtung (nach unten) kann aber auch der Fall sein, je nachdem wo der Warenspeicher angeordnet ist.

Der hier vorgeschlagene Warenautomat weist zumindest zwei Horizontalfördereinrichtungen auf, mit welcher die Waren in horizontaler Richtung förderbar sind. Die Horizontalrichtungen werden im Folgenden auch einfach mit links oder rechts bezeichnet.

Eine erste Horizontalfördereinrichtung ist dazu vorgesehen, die aus dem Warenspeicher stammende Ware in horizontaler Richtung zur Vertikalfördereinrichtung zu führen. Eine zweite Horizontalfördereinrichtung dient dazu, die zuvor von der Vertikalfördereinrichtung beförderte Ware in horizontaler Richtung in den Warenausgabenbereich zu fördern.

Wie bereits oben angedeutet, weist der Warenautomat bevorzugt einen Warenspeicher auf, in welchem die einzelnen Waren gespeichert sind. Die Transportlänge zumindest einer Horizontalfördereinrichtung ist veränderbar, das heißt die Länge des Weges, den die Ware auf dem Transportband zurücklegt, kann verlängert und/oder verkürzt werden.

Bevorzugt befindet sich um das Transportband eine Einhausung. Die Einhausung und das Transportband können in Gänze auseinandergezogen oder zusammengeschoben werden. Die Einhausung schützt das Transportband.

Vorteilhafterweise weist der Warenautomat zumindest zwei Bedienfelder auf, über die von einem Kunden die gewünschte Ware anforderbar ist. Dadurch können zwei Kunden gleichzeitig Ware anfordern, was die Abverkauf der Waren und damit den Umsatz steigern kann. Außerdem wird nur ein einzelner Warenspeicher benötigt, in welchem die Waren gespeichert sind.

Vorteilhafterweise sind die Bedienfelder gegenüberliegend am Warenautomaten angeordnet. So kommen sich die Kunden bei der Bedienung des Warenautomaten auch nicht in die Quere. Es handelt sich bei zumindest einer Horizontalfördereinrichtungen um ein Förderband. Das Förderband ist aus einem umlaufenden, flächigen Bandmaterial; vorzugsweise bestehend aus einem Elastomer, und aus zumindest vier Walzen gebildet, wobei zumindest eine Walze von einem Antriebsmittel, vorzugsweise durch einen Elektromotor, antreibbar ist. Diese Zusammensetzung ermöglicht eine robuste Bauweise. Zumindest eine Walze ist in ihrer horizontalen Position veränderbar beziehungsweise verschiebbar. Bevorzugt sind jedoch zwei Walzen derart horizontal verschiebbar. Diese Bauweise ermöglicht die oben beschriebene Ausziehbarkeit des Transportbandes. Die Ausziehbarkeit kann auch als Teleskopierbarkeit bezeichnet werden. Es handelt sich bei der Vertikalfördereinrichtung um ein Doppelförderband, wobei zwischen den beiden Förderbändern eine Ware einklemmbar und dadurch transportierbar ist. Durch diese Art der Warenbeförderung können Waren steil nach oben transportiert werden ohne beschädigt zu werden.

Im Folgenden wird ein Verfahren zum Betreiben eines Warenautomaten beschrieben. Der Warenautomat verfügt über einen Warenspeicher, über zumindest zwei Bedieneinheiten und über zumindest zwei Warenausgabenbereiche. Die Warenausgabebereiche sind den jeweiligen Bedieneinheiten zugeordnet. Der Abverkauf der Ware läuft nach folgenden Verfahrensschritten in der angegebenen Reihenfolge ab:
a) Ein Kunde fordert über eine Bedieneinheit eine gewünschte Ware aus dem Warenspeicher an,
b) anschließend wird die gewünschte Ware in vertikaler Richtung transportiert
c) und danach wird die gewünschte Ware in horizontaler Richtung zu dem Warenausgabebereich transportiert, der dem Kunden zugeordnet ist.

Die Zuordnung zwischen Bedieneinheit und Warenausgabebereich ist hier einfach gelöst. Die Bedieneinheit und dessen zugehöriger bzw. zugeordneter Warenausgabebereich finden sich jeweils auf derselben Seite des Warenautomaten. Gegenüberliegend befinden sich jeweils eine Bedieneinheit und ein Warenausgabebereich. Je nachdem von welcher Seite eine Ware vom Kunden angefordert wird, wird die Ware zu dem Warenausgabereich dieser Seite transportiert.

Bevorzugt erfolgt zwischen den Verfahrensschritten a) und b) ein weiterer Verfahrensschritt a'), in welchem die Ware in horizontaler Richtung transportiert wird. Der Abverkauf würde demnach nach folgendem Verfahren in der angeführten Reihenfolge verlaufen:
a) Ein Kunde fordert über eine Bedieneinheit eine gewünschte Ware aus dem Warenspeicher an,
a') die Ware wird in horizontaler Richtung transportiert,
b) anschließend wird die gewünschte Ware in vertikaler Richtung transportiert
c) und danach wird die gewünschte Ware in horizontaler Richtung zu dem Warenausgabebereich transportiert, der dem Kunden zugeordnet ist.

Bevorzugt kann der Abverkauf nach folgendem Verfahren ablaufen:
- ein erster Kunde fordert eine Ware an einer ersten Bedieneinheit an und die Ware wird zu dem den Kunden zugeordneten ersten Warenausgabebereich transportiert
- anschließend fordert ein zweiter Kunde eine Ware an einer zweiten Bedieneinheit an und die Ware wird zu dem den Kunden zugeordneten zweiten Warenausgabebereich transportiert.

Wenn eine gleichzeitige Anforderung von Waren von zwei Kunden erfolgt, werden die Aufträge hintereinander abgearbeitet. Die Steuereinheit des Warenautomaten bzw. deren Programmierung entscheidet dann, beispielsweise nach einem Zufallsprinzip, welcher Kunde zuerst bedient wird.

### Ausführungsbeispiel

Ein Ausführungsbeispiel der Erfindung ist in den Zeichnungen dargestellt und wird im Folgenden näher erläutert. Es zeigen:
- Fig. 1: eine Prinzipskizze eines erfindungsgemäßen Warenautomaten,
- Fig. 2: eine Prinzipskizze eines alternativen Designs des Warenautomaten,
- Fig. 3: eine Prinzipskizze eines weiteren alternativen Designs des Warenautomaten,
- Fig. 4 a+b: eine Prinzipskizze eines ausziehbaren bzw. teleskopierbaren Förderbandes und
- Fig. 5: eine perspektivische Darstellung eines Systems aus Warenautomat und zwei Kassentischen.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt eine Prinzipskizze eines erfindungsgemäßen Warenautomaten 1. Der Warenautomat weist einen Warenspeicher 2 auf, in welchen einzelne Waren 3 gelagert sind. Der Warenautomat weist eine Bedieneinheit 4 auf, über welche ein Kunde eine gewünschte Ware 3 anfordern kann. Bei der Bedienarbeit 4 kann es sich beispielsweise um einen Touchscreen handeln.

Eine vom Kunden angeforderte Ware 3 wird über geeignete Auswurfmittel (nicht gezeigt) in Richtung des Pfeils 5 vom Warenspeicher 2 auf eine erste Horizontalfördereinrichtung 6 befördert. Von der ersten Horizontalfördereinrichtung 6 wird die Ware 3 in Richtung des Pfeils 7 zu einer Vertikalfördereinrichtung 8 gefördert. Die Vertikalfördereinrichtung 8 transportiert die Ware 3 in Richtung des Pfeils 9 zu einer zweiten Horizontalfördereinrichtung 10.

Von der zweiten Horizontalfördereinrichtung 10 kann die Ware, je nachdem von welcher Bedieneinheit sie angefordert wurde, in Richtung des Doppelpfeils 12, das heißt nach links oder rechts, zu einem Warenausgabebereich 11 transportiert werden.

Die Figur 2 zeigt eine Prinzipskizze eines alternativen Designs eines erfindungsgemäßen Warenautomaten 1. Hier sind zwei Warenspeicher 2 vorgesehen, die hinter der Vertikalfördereinrichtung 8 auch verbunden sein können und somit auch als einzelner Warenspeicher 2 angesehen werden können. Zu sehen sind in der Figur mehrere Waren 3, die in einer gestrichelten Linie gezeigt sind. Diese gestrichelten Waren 3 verdeutlichen den Weg, den die Ware 3 bis zum Warenausgabebereich 11 laufen kann.

In Figur 3 ist eine weitere Prinzipskizze eine weiteren Alternativdesigns des Warenautomaten 1 zu sehen. Der Warenautomat ist in einem Kassentisch 13 integriert oder zwischen zwei Kassentischen 13 verbaut. Der Kassentisch 13 oder die Kassentische 13 bilden zusammen mit dem Warenautomaten 1 eine Funktionseinheit.

Die Figur 4 zeigt die prinzipielle Funktionsweise eines ausziehbaren bzw. teleskopierbaren Förderbandes. Hier handelt es sich um eine Schnittdarstellung. Das hier vorgeschlagene Förderband besteht aus vier Walzen A, B, C und D und einem um die Walzen umlaufenden, flächigen Elastomerband 14. Die Walze A wird über einen nicht dargestellten Elektromotor direkt oder indirekt angetrieben. Das Elastomerband 14 ist idealerweise aus einem EPDM-Material gefertigt. Dadurch wird eine lange Lebensdauer gewährleistet.

Das hier gezeigte Förderband bildet idealerweise die zweite Horizontalfördereinrichtung 10 des erfindungsgemäßen Warenautomaten 1. Entlang des Streckenabschnitts S wird die Ware in horizontaler Richtung auf dem Förderband 10 transportiert.

Die Walzen C und D können in Richtung der Pfeile 15 und 16 in horizontaler Richtung verschoben werden. Dadurch kann der Streckenabschnitt S vergrößert oder verkleinert werden. Aus den Figuren 4a und 4b geht eindeutig hervor, dass der Streckenabschnitt S2 größer als der Streckenabschnitt S1 ist. Werden die Walzen C und D in Richtung des Pfeils 16 verschoben, wird ein kleiner Streckenabschnitt S1 erzeugt. Eine Bewegung der Walzen C und D in Richtung des Pfeils 15 erzeugt einen großen Streckenabschnitt S2. Die Walzen C und D können prinzipiell immer nur in dieselbe Richtung (Pfeil 15 oder 16) und um die gleiche Strecke bewegt werden. Eine kleine Abweichung von dieser Regel kann zur Straffung des Förderbandes 14 aber durchaus erlaubt sein.

In Figur 5 ist eine perspektivische Darstellung eines Warenautomaten 1 zu sehen, der zwischen zwei Kassentischen 13 positioniert ist. Der Warenautomat 1 weist einen Warenspeicher 2 auf, der unterhalb der jeweiligen Warenvorlaufbänder 17 der Kassentische 13 angeordnet ist. Die zweite Horizontalfördereinrichtung 10 besteht hier aus einer Einhausung, in der das Förderband gemäß Figuren 4a und 4b angeordnet ist. Auch die besagt Einhausung ist, zusammen mit dem Förderband, horizontal ausziehbar. Dadurch können die Warenausgabebereiche 11 an die Warenvorlaufbänder 17 der jeweiligen Kassentische 13 herangeschoben werden. In Figur 18 ist ein Spalt zwischen Kassentisch 13 und Warenautomat 1 durch den Doppelpfeil 18 gekennzeichnet, der durch die erfindungsgemäße Verschiebbarkeit der zweiten Horizontalfördereinrichtung 10 geschlossen werden kann. Dadurch kann der Warenautomat in verschiedenen Kassentischkonstellationen eingesetzt werden.

### Bezugszeichenliste

| | | | |
|---|---|---|---|
| 1 | Warenautomat | 11. | Warenausgabebereich |
| 2 | Warenspeicher | 12. | Doppelpfeil |
| 3 | Ware | 13. | Kassentisch |
| 4 | Bedieneinheit | 14. | Elastomerband |
| 5 | Pfeil | 15. | Pfeil |
| 6 | Erste Horizontalfördereinrichtung | 16. | Pfeil |
| 7 | Pfeil | 17. | Warenvorlaufband |
| 8 | Vertikalfördereinrichtung | 18. | Doppelpfeil |
| 9 | Pfeil | | |
| 10 | Zweite Horizontalfördereinrichtung | | |

## Patentansprüche

1. Warenautomat (1), der zur Ausgabe einzelner Waren (3) vorgesehen ist,
• wobei der Warenautomat (1) eine Vertikalfördereinrichtung (8) aufweist, mit welcher die Waren (3) in vertikaler Richtung förderbar sind,
• wobei der Warenautomat (1) zumindest zwei Horizontalfördereinrichtungen (6, 10) aufweist, mit welcher die Waren (3) in horizontaler Richtung förderbar sind,
wobei es sich bei zumindest einer Horizontalfördereinrichtung (6, 10) um ein Förderband handelt,
**dadurch gekennzeichnet, dass** das Föderband aus einem umlaufenden, flächigen Bandmaterial (14) vorzugsweise bestehend aus einem Elastomer, und aus zumindest vier Walzen (A, B, C, D) gebildet ist, wobei zumindest eine Walzen von einem Antriebsmittel, vorzugsweise durch einen Elektromotor, antriebbar ist, wobei zumindest eine Walze (D), bevorzugt jedoch zwei Walzen (C, D), in ihrer horizontalen Position veränderbar beziehungsweise verschiebbar ist/sind,
wodurch die Transportlänge (S) der Horizontalfördereinrichtung (10) veränderbar, das heißt verlängerbar (S2) und verkürzbar (S1), ist und
dass es sich bei der Vertikalfördereinrichtung (8) um ein Doppelförderband handelt, wobei zwischen den beiden Förderbändern eine Ware einklemmbar und dadurch transportierbar ist.

2. Warenautomat nach Anspruch 1
**dadurch gekennzeichnet, dass**
der Warenautomat (1) einen Warenspeicher (2) aufweist, in welchem die einzelnen Waren (3) gespeichert sind.

3. Warenautomat nach einem der vorstehenden Ansprüche
**dadurch gekennzeichnet, dass**
der Warenautomat (1) zumindest zwei Bedienfelder (4) aufweist, über die von einem Kunden die gewünschte Ware (3) anforderbar ist.

4. Warenautomat nach vorstehendem Anspruch
**dadurch gekennzeichnet, dass**
die Bedienfelder (4) gegenüberliegend am Warenautomaten (1) angeordnet sind.

5. System aus einem Kassentisch (13) und einem Warenautomaten (1) nach einem der Ansprüche 1-4.

6. System aus zumindest zwei Kassentischen (13) und einem Warenautomaten (1) nach einem der Ansprüche 1-4.

## Claims

1. Vending machine (1) which is intended to dispense individual products (3),
· wherein the vending machine (1) has a vertical conveyor device (8) with which the products (3) can be conveyed in the vertical direction,
· wherein the vending machine (1) has at least two horizontal conveyor devices (6, 10) with which the products (3) can be conveyed in the horizontal direction,
wherein at least one horizontal conveyor device (6, 10) is a conveyor belt,
**characterized in that** the conveyor belt is formed from a circulating, flat belt material (14), preferably composed of an elastomer, and from at least four rollers (A, B, C, D), wherein at least one roller can be driven by a drive means, preferably by an electric motor, wherein the horizontal position of at least one roller (D), but preferably two rollers (C, D), can be changed or shifted, as a result of which the transportation length (S) of the horizontal conveyor device (10) can be changed, that is to say can be extended (S2) and can be shortened (S1), and
**in that** the vertical conveyor device (8) is a twin conveyor belt, wherein a product can be pinched between the two conveyor belts and can be transported this way.

2. Vending machine according to Claim 1, **characterized in that** the vending machine (1) has a product store (2) in which the individual products (3) are stored.

3. Vending machine according to either of the preceding claims, **characterized in that** the vending machine (1) has at least two operator control panels (4) by way of which the desired product (3) can be requested by a customer.

4. Vending machine according to the preceding claim, **characterized in that** the operator control panels (4) are arranged opposite one another on the vending machine (1).

5. System comprising one checkout counter (13) and one vending machine (1) according to one of Claims 1 to 4.

6. System comprising at least two checkout counters (13) and one vending machine (1) according to one of Claims 1 to 4.

## Revendications

1. Automate de marchandises (1) prévu pour délivrer des marchandises individuelles (3),
- l'automate de marchandises (1) présentant un dispositif de transport vertical (8) avec lequel les marchandises (3) peuvent être transportées dans la direction verticale,
- l'automate de marchandises (1) présentant au moins deux directions de transport horizontales (6, 10) avec lesquelles les marchandises (3) peuvent être transportées dans la direction horizontale,
au moins un dispositif de transport horizontal (6, 10) étant une bande transporteuse,
**caractérisé en ce que** la bande transporteuse est formée d'un matériau en bande plat (14) entraîné en circulation, de préférence constitué d'un élastomère, et d'au moins quatre rouleaux (A, B, C, D), au moins un rouleau pouvant être entraîné par un moyen d'entraînement, de préférence par un moteur électrique, la position horizontale d'au moins un rouleau (D), toutefois de préférence de deux rouleaux (C, D), pouvant être modifiée ou déplacée, de sorte que la longueur de transport (S) du dispositif de transport horizontal (10) puisse être modifiée, c'est-à-dire puisse être allongée (S2) et raccourcie (S1), et
**en ce que** le dispositif de transport vertical (8) est une double bande transporteuse, une marchandise pouvant être serrée entre les deux bandes transporteuses et être ainsi transportée.

2. Automate de marchandises selon la revendication 1, **caractérisé en ce que**
l'automate de marchandises (1) présente un magasin de marchandises (2), dans lequel les marchandises individuelles (3) sont stockées.

3. Automate de marchandises selon l'une quelconque des revendications précédentes,
**caractérisé en ce que**
l'automate de marchandises (1) présente au moins deux champs de commande (4), par le biais desquels la marchandise souhaitée (3) peut être demandée par un client.

4. Automate de marchandises selon la revendication précédente,
**caractérisé en ce que**
les champs de commande (4) sont disposés en regard les uns des autres sur l'automate de marchandises (1).

5. Système constitué d'une table de caisse (13) et d'un automate de marchandises (1) selon l'une quelconque des revendications 1 à 4.

6. Système constitué au moins de deux tables de caisse (13) et d'un automate de marchandises (1) selon l'une quelconque des revendications 1 à 4.
